# EUROPÄISCHE PATENTANMELDUNG

(11) **EP 4 627 958 A1**
(43) Veröffentlichungstag der Anmeldung: **08.10.2025**
(21) Anmeldenummer: 24168490.1
(22) Anmeldetag: 04.04.2024
(51) Int. Cl.: A41D 27/24, D04D 9/02

(54) **EINFASSBAND FÜR BEKLEIDUNGSSTÜCKE**

(71) Anmelder: Edelweiss Basics GmbH & Co. KG, 83098 Brannenburg (DE)
(72) Erfinder: Georg, Weber-Unger, 6330 Kufstein (AT)
(74) Vertreter: Kador & Partner Part mbB

(57) **Zusammenfassung**

Einfassband für einzufassende Bekleidungsstücke (B), wobei das Einfassband (1) entlang seiner Längsrichtung eine Spaltlinie (4) aufweist, wobei sich das Einfassband (1) ab der Spaltlinie (4) in einen ersten einfassenden Schenkel (2) mit einer Schenkellänge Y und in einen zweiten einfassenden Schenkel (3) mit einer Schenkellänge X aufgespaltet, dadurch gekennzeichnet, dass die Schenkellänge Y größer ist als die Schenkellänge X.

## Beschreibung

Die Erfindung bezieht sich auf ein Einfassband für Bekleidungsstücke, insbesondere ein y-förmiges Einfassband, welches sich ab einer Spaltlinie in einen ersten einfassenden Schenkel und einen zweiten einfassenden Schenkel aufspaltet.

Einfassbändern sind im Stand der Technik bekannt. Sie werden um die Kante eines Textils gelegt und üblicherweise festgenäht, so dass sie die Kante des Textils umschließen.

So ist aus der EP 0 552 613 A1 ein Verfahren und eine Vorrichtung bekannt um ein Einfassband mit der Kante eines Stoffstücks zu verbinden. Es werden in einem Arbeitsgang zwei Doublierungen durch Bildung entsprechender Längsfalten durchgeführt, wobei zweckmäßig parallel zu den Kanten des Einfassbandes eine Mehrnadel-Überdecknaht unter Bildung von Kettelmaschen erzeugt wird.

Der Erfindung liegt daher die Aufgabe zugrunde ein Einfassband für Bekleidungsstücke bereitzustellen, welches nicht doubliert ausgeführt ist.

Es ist eine weitere Aufgabe der Erfindung ein Einfassband für Bekleidungsstücke bereitzustellen, wodurch ein mit dem Einfassband eingefasstes Bekleidungsstück nahtlos zur Körperseite getragen werden kann.

Die Aufgaben werden durch ein Einfassband für einzufassende Bekleidungsstücke gelöst, wobei das Einfassband entlang seiner Längsrichtung eine Spaltlinie aufweist, wobei sich das Einfassband ab der Spaltlinie in einen ersten einfassenden Schenkel mit einer Schenkellänge Y und in einen zweiten einfassenden Schenkel mit einer Schenkellänge X aufgespaltet, wobei die Schenkellänge Y größer ist als die Schenkellänge X.

Das erfindungsgemäße Einfassband für Bekleidungsstücke weist zahlreiche Vorteile auf. Das Einfassband wird ohne aufwändige Doublierung hergestellt, und spart somit einen Arbeitsschritt. Darüber hinaus lässt sich ein einzufassendes Bekleidungsstück in einfacher Weise in den Raum, welcher zwischen dem ersten einfassenden Schenkel und dem zweiten einfassenden Schenkel aufgespannt wird, einführen und anschließen fest mit dem Einfassband vernähen.

Mit Längsrichtung ist jene Richtung gemeint, in die das Band seine längste Ausdehnung hat.

Vorzugsweise weist der erste einfassende Schenkel eine Längskante, der zweite einfassende Schenkel eine Längskante und das Einfassband eine Außenkante auf, wobei die Außenkante sowohl der Längskante der ersten einfassenden Schenkel und der Längskante der zweiten einfassenden Schenkel gegenüberliegt.

Vorzugsweise weist das Einfassband genau drei Längskanten auf. Diese drei Längskanten sind die Längskante des ersten einfassenden Schenkel, die Längskante des zweiten einfassenden Schenkel und die Außenkante. Vorzugsweise verlaufen die Längskante des ersten einfassenden Schenkel, die Längskante des zweiten einfassenden Schenkel und die Außenkante parallel zueinander.

Die Schenkellänge Y ist größer als die Schenkellänge X, die Schenkellänge X bzw. der zweite Schenkel ist also gegenüber der Schenkellänge Y verkürzt. Vorzugsweise beträgt die Schenkellänge X von 20 bis 90 % der Schenkellänge Y, mehr bevorzugt von 30 bis 80 % der Schenkellänge Y, und mehr bevorzugt von 40 bis 70 % der Schenkellänge Y.

Die Schenkellänge Y ist der Abstand zwischen der Längskante des ersten einfassenden Schenkels und der Spaltlinie. Die Schenkellänge X ist der Abstand zwischen der Längskante des zweiten einfassenden Schenkels und der Spaltlinie.

Vorzugsweise weist das Einfassband einen nicht-aufgespaltenen Teil auf, wobei sich der nicht-aufgespaltene Teil von der Spaltlinie bis zur Außenkante erstreckt. Durch die beiden einfassenden Schenkel und den daran anschließenden nicht-aufgespaltenen Teil erhält das Einfassband einen Y-förmigen Querschnitt.

Vorzugsweise verläuft die Spaltlinie parallel zur Längskante des ersten einfassenden Schenkel, zur Längskante des zweiten einfassenden Schenkel und zur Außenkante. Die Spaltlinie kann aber auch in einem Winkel zur Längskante des ersten einfassenden Schenkel, zur Längskante des zweiten einfassenden Schenkel und zur Außenkante verlaufen.

Vorzugsweise weist das Einfassband eine erste Außenseite und eine zweite Außenseite auf, wobei sich die erste Außenseite zwischen der Längskante des ersten einfassenden Schenkel und der Außenkante erstreckt, und sich die zweite Außenseite zwischen der Längskante des zweiten einfassenden Schenkels und der Außenkante erstreckt.

Vorzugsweise weist die erste Außenseite erhabene Strukturen auf, mehr bevorzugt weist die erste Außenseite erhabene Strukturen auf, und die zweite Außenseite weist keine erhabenen Strukturen auf. Vorzugsweise hat die zweite Außenseite eine glatte Oberfläche. Die erhabenen Strukturen können grundsätzliche jede Form annehmen und je nach Ausgestaltung entweder dieselbe Form haben oder eine Kombination aus verschiedenen Formen haben. Die Form der Strukturen kann dabei eine längliche Form wie beispielsweise Linien sein, eine rechteckige Form, oder runde Formen wie beispielsweise Noppen haben.

Vorzugsweise ist das Einfassband nicht doubliert. Das erfindungsgemäße Einfassband wird ohne aufwändige Doublierung hergestellt, und spart somit in vorteilhafter Weise einen Arbeitsschritt. Mit Doublierung ist gemeint, dass das Einfassband nicht gefaltet ist bzw. keine Falten, insbesondere Längsfalten, aufweist.

Vorzugsweise ist das Einfassband aus einem textilen Material hergestellt. Das textile Material ist vorzugsweise elastisch. Damit kann sich im Tragezustand des Bekleidungsstücks das Einfassband besser an die Figur des Körpers des Trägers anpassen.

Vorzugsweise weist das Einfassband einen dritten einfassenden Schenkel auf, wobei sich der dritte einfassende Schenkel ab der Spaltlinie in die dem zweiten einfassenden Schenkel gegenüberliegende Richtung erstreckt. Somit erhält das Einfassband einen X-förmigen Querschnitt. Das Einfassband kann somit zwei Bekleidungsstücke einfassen, nämlich ein erstes Bekleidungsstück zwischen dem ersten einfassenden Schenkel und dem zweiten einfassenden Schenkel, und ein zweites Bekleidungsstück zwischen dem dritten einfassenden Schenkel und dem Teil des Einfassbandes zwischen der Spaltlinie und der Außenkante des Einfassbandes.

Die Erfindung stellt ferner ein Bekleidungsstück bereit, wobei das Bekleidungsstück das Einfassband gemäß der Erfindung umfasst.

Alle bevorzugten Ausführungsformen des erfindungsgemäßen Einfassband für Bekleidungsstücke sind auch bevorzugte Ausführungsformen des Bekleidungsstücks.

Vorzugsweise ist das Bekleidungsstück in den Raum zwischen dem ersten einfassenden Schenkel und dem zweiten einfassenden Schenkel angeordnet. Im Tragezustand des eingefassten Bekleidungsstücks liegt das Einfassband vorzugsweise mit seiner ersten Außenseite am Körper des Trägers an.

Die Erfindung stellt ferner die Verwendung eines Einfassbandes gemäß der Erfindung zum Einfassen eines Bekleidungsstücks bereit. Vorzugsweise ist das Bekleidungsstück ein Badeanzug.

Alle bevorzugten Ausführungsformen des erfindungsgemäßen Einfassband für Bekleidungsstücke sind auch bevorzugte Ausführungsformen der Verwendung des Einfassbandes gemäß der Erfindung.

Vorzugsweise kann das erfindungsgemäße Einfassband als Unterbrustband verwendet werden. Bei der Verwendung des erfindungsgemäßen Einfassbands liegt die nahtlose erste Außenseite des Einfassbands an der Haut des Trägers an.

Weitere Einzelheiten, Merkmale und Vorteile des Gegenstands der Erfindung ergeben sich aus der nachfolgenden Beschreibung der zugehörigen Figuren, in welchen beispielshaft bevorzugte Ausführungsbeispiele der Erfindung dargestellt sind.

Darin zeigt
Figur 1 eine Ansicht einer Vorderseite einer Ausführungsform des erfindungsgemäßen Einfassband für Bekleidungsstücke,
Figur 2 eine Ansicht einer Rückseite der Ausführungsform von Figur 1, und
Figur 3 einen Querschnitt einer zweiten Ausführungsform des erfindungsgemäßen Einfassband für Bekleidungsstücke.

In einer beispielhaften Ausführungsform der Erfindung ist in den Figuren 1 und 2 ein Einfassband (1) für Bekleidungsstücke (B) gezeigt. Das Einfassband (1) weist entlang seiner Längsrichtung eine Spaltlinie (4) auf. In seinem oberen Teil spaltet sich das Einfassband (1) ab der Spaltlinie (4) in einen ersten einfassenden Schenkel (2) mit einer Schenkellänge Y und in einen zweiten einfassenden Schenkel (3) mit einer Schenkellänge X auf. Die Schenkellänge Y ist größer als die Schenkellänge X, die Schenkellänge X bzw. der zweite Schenkel (3) ist also verkürzt. In diesem Beispiel hat X eine Länge von etwa 70% der Länge Y.

Der erste einfassende Schenkel (2) weist eine Längskante (2a), der zweite einfassende Schenkel (3) weist eine Längskante (3a) und das Einfassband (1) weist eine Außenkante (1a) auf. Hierbei liegt die Außenkante (1a) sowohl der Längskante (2a) als auch der Längskante (3a) gegenüber. Somit weist das erfindungsgemäße Einfassband (1) genau drei Längskanten (1a, 2a, 3a) auf.

Die Schenkellänge Y ist der Abstand zwischen der Längskante (2a) des ersten einfassenden Schenkels (2) und der Spaltlinie (4). Die Schenkellänge X ist der Abstand zwischen der Längskante (3a) des zweiten einfassenden Schenkels (3) und der Spaltlinie (4).

Das Einfassband (1) weist zudem einen nicht-aufgespaltenen Teil (8) auf. Dieser nicht-aufgespaltene Teil (8) erstreckt sich von der Spaltlinie (4) bis zur Außenkante (1a). Durch die beiden einfassenden Schenkel (2, 3) und den daran anschließenden nicht-aufgespaltenen Teil (8) erhält das Einfassband (1) einen Y-förmigen Querschnitt.

Die Spaltlinie (4) liegt in diesem Beispiel parallel zur Längskante (2a) des ersten einfassenden Schenkel (2), zur Längskante (3a) des zweiten einfassenden Schenkel (3) und zur Außenkante (1a).

Das Einfassband (1) weist zudem eine erste Außenseite (5) und eine zweite Außenseite (6) auf, wobei sich die erste Außenseite (5) zwischen der Längskante (2a) des ersten einfassenden Schenkel (2) und der Außenkante (1a) erstreckt, und sich die zweite Außenseite (6) zwischen der Längskante (3a) des zweiten einfassenden Schenkel (3) und der Außenkante (1a) erstreckt.

Wie aus den Figuren 1 und 2 ebenfalls ersichtlich ist das Einfassband (1) nicht doubliert. Mit anderen Worten ist das Einfassband (1) nicht gefaltet bzw. weist keine Falten, insbesondere Längsfalten, auf.

Das Einfassband (1) ist aus einem textilen Material hergestellt, wobei das textile Material auch elastisch ist.

Wie aus Figur 1 ersichtlich weist die erste Außenseite (5) erhabene Strukturen (7) auf. In diesem Fall ist es eine Mehrzahl an erhabenen Linien, die sich von der Längskante (2a) des ersten einfassenden Schenkel (2) bis zur Außenkante (1a) erstrecken. Die erhabenen Linien sind aus einem flauschigen Material geformt. Aus Figur 2 ist die zweite Außenseite (6) zu sehen, die sich zwischen der Längskante (3a) des zweiten einfassenden Schenkel (3) und der Außenkante (1a) erstreckt. Die zweite Außenseite (6) weist keine erhabenen Strukturen (7) auf, sondern hat eine glatte Oberfläche.

In diesem Beispiel ist auch ein einzufassendes Bekleidungsstück (B) zu sehen, welches in den Raum, der zwischen dem ersten einfassenden Schenkel (2) und dem zweiten einfassenden Schenkel (3) aufgespannt wird, eingefügt werden kann. In einem weiteren Schritt würde das eingefügte Bekleidungsstück (B) mit beiden Schenkeln (2, 3) vernäht werden um eingefasst zu sein.

Im Tragezustand des eingefassten Bekleidungsstücks (B) liegt das Einfassband (1) mit seiner ersten Außenseite (5) am Körper des Trägers an.

Figur 3 zeigt eine zweite Ausführungsform des erfindungsgemäßen Einfassbands. Hier weist das Einfassband (1) einen dritten Schenkel (9) auf, wobei sich der dritte einfassende Schenkel (9) ab der Spaltlinie (4) in die dem zweiten einfassenden Schenkel (3) gegenüberliegende Richtung erstreckt. Somit erhält das Einfassband (1) einen X-förmigen Querschnitt wie aus Figur 3 ersichtlich. Das Einfassband (1) kann somit zwei Bekleidungsstücke einfassen, nämlich ein erstes Bekleidungsstück zwischen dem ersten einfassenden Schenkel (2) und dem zweiten einfassenden Schenkel (3), und ein zweites Bekleidungsstück zwischen dem dritten einfassenden Schenkel (9) und jenem Teil des Einfassbandes (1) zwischen der Spaltlinie (4) und der Außenkante (1a).

### Bezugszeichenliste

- 1: Einfassband
- 1a: Außenkante des Einfassbandes (1)
- 2: Erster einfassender Schenkel
- 3: Zweiter einfassender Schenkel
- 4: Spaltlinie
- 5: Erste Außenseite
- 6: Zweite Außenseite
- 7: Erhabene Strukturen
- 8: Nicht-aufgespaltener Teil des Einfassbands (1)
- 9: Dritter einfassender Schenkel
- B: Bekleidungsstück

## Patentansprüche

1. Einfassband für einzufassende Bekleidungsstücke (B), wobei das Einfassband (1) entlang seiner Längsrichtung eine Spaltlinie (4) aufweist, wobei sich das Einfassband (1) ab der Spaltlinie (4) in einen ersten einfassenden Schenkel (2) mit einer Schenkellänge Y und in einen zweiten einfassenden Schenkel (3) mit einer Schenkellänge X aufgespaltet, **dadurch gekennzeichnet, dass** die Schenkellänge Y größer ist als die Schenkellänge X.

2. Einfassband nach Anspruch 1, **dadurch gekennzeichnet, dass** der erste einfassende Schenkel (2) eine Längskante (2a), der zweite einfassende Schenkel (3) eine Längskante (3a) und das Einfassband (1) eine Außenkante (1a) aufweist, wobei die Außenkante (1a) sowohl der Längskante (2a) und der Längskante (3a) gegenüberliegt.

3. Einfassband nach Anspruch 2, **dadurch gekennzeichnet, dass** die Spaltlinie (4) parallel zur Längskante (2a) des ersten einfassenden Schenkels (2), zur Längskante (3a) des zweiten einfassenden Schenkel (3) und zur Außenkante (1a) verläuft.

4. Einfassband nach einem der Ansprüche 2 oder 3, **dadurch gekennzeichnet, dass** das Einfassband (1) eine erste Außenseite (5) und eine zweite Außenseite (6) aufweist, wobei sich die erste Außenseite (5) zwischen der Längskante (2a) des ersten einfassenden Schenkel (2) und der Außenkante (1a) erstreckt, und sich die zweite Außenseite (6) zwischen der Längskante (3a) des zweiten einfassenden Schenkels (3) und der Außenkante (1a) erstreckt.

5. Einfassband nach Anspruch 4, **dadurch gekennzeichnet, dass** die erste Außenseite (5) erhabene Strukturen (7) aufweist.

6. Einfassband nach einem der vorherigen Ansprüche, **dadurch gekennzeichnet, dass** die Schenkellänge X von 20 bis 90 % der Schenkellänge Y beträgt.

7. Einfassband nach einem der vorherigen Ansprüche, **dadurch gekennzeichnet, dass** das Einfassband (1) genau drei Längskanten (1a, 2a, 3a) aufweist.

8. Einfassband nach einem der vorherigen Ansprüche 2 bis 7, **dadurch gekennzeichnet, dass** das Einfassband (1) einen nicht-aufgespaltenen Teil (8) aufweist, wobei sich der nicht-aufgespaltene Teil (8) von der Spaltlinie (4) bis zur Außenkante (1a) erstreckt.

9. Einfassband nach einem der vorherigen Ansprüche, **dadurch gekennzeichnet, dass** das Einfassband (1) nicht doubliert ist.

10. Einfassband nach einem der vorherigen Ansprüche, **dadurch gekennzeichnet, dass** das Einfassband (1) aus einem textilen Material hergestellt ist.

11. Einfassband nach Anspruch 10, **dadurch gekennzeichnet, dass** das textile Material elastisch ist.

12. Einfassband nach einem der vorherigen Ansprüche, **dadurch gekennzeichnet, dass** das Einfassband (1) einen dritten einfassenden Schenkel (9) aufweist, wobei sich der dritte einfassende Schenkel (9) ab der Spaltlinie (4) in die dem zweiten einfassenden Schenkel (3) gegenüberliegende Richtung erstreckt.

13. Bekleidungsstück umfassend das Einfassband (1) nach einem der vorhergehenden Ansprüche.

14. Bekleidungsstück nach Anspruch 13, **dadurch gekennzeichnet, dass** Bekleidungsstück (B) in den Raum zwischen dem ersten einfassenden Schenkel (2) und dem zweiten einfassenden Schenkel (3) angeordnet ist.

15. Verwendung eines Einfassbandes (1) nach einem der Ansprüche 1 bis 12 zum Einfassen eines Bekleidungsstücks (B).
